# EUROPÄISCHE PATENTSCHRIFT

(11) **EP 1 087 681 B1**
(45) Veröffentlichungstag und Bekanntmachung des Hinweises auf die Patenterteilung: **13.03.2002**
(21) Anmeldenummer: 99929218.8
(22) Anmeldetag: 15.06.1999
(51) Int. Cl.: A46B 7/04

(54) **ZAHNBÜRSTE MIT EINEM AUSWECHSELBAREN BÜRSTENTEIL**
TOOTHBRUSH WITH AN EXCHANGEABLE PART
BROSSE A DENTS A PARTIE DE POILS REMPLACABLE

(30) Priorität: 17.06.1998 DE 19827009
(43) Veröffentlichungstag der Anmeldung: 04.04.2001
(73) Patentinhaber: CORONET-WERKE GmbH, 69483 Wald-Michelbach (DE)
(72) Erfinder: WEIHRAUCH, Georg, D-69483 Wald-Michelbach (DE)
(74) Vertreter: Lichti, Heiner, Dipl.-Ing.
(86) Internationale Anmeldenummer: EP9904128
(87) Internationale Veröffentlichungsnummer: WO9965358

(56) Entgegenhaltungen:
- DE-A- 3 724 640
- DE-A- 19 624 962
- FR-A- 2 544 597
- US-A- 5 396 679

## Beschreibung

Die Erfindung betrifft eine Zahnbürste mit den Merkmalen des Oberbegriffs des Anspruchs 1. Eine solche Zahnbürste ist in der DE 196 24 962 A beschrieben.

Mit dem am Bürstenkopf auswechselbar festgelegten Bürstenteil werden mehrere Ziele verfolgt. Bei der Benutzung einer Zahnbürste unterliegen vornehmlich die Borsten, insbesondere die Borstenenden dem Verschleiß. Nach heutigen zahnmedizinischen Erkenntnissen sollten die Borstenenden domartig verrundet sein, um Schäden am Zahnschmelz und Verletzungen der Gingiva zu vermeiden. Auch wenn es heute durch entsprechende fertigungstechnische Maßnahmen gelingt, die Borstenenden einwandfrei zu verrunden, nutzen sie sich bei Gebrauch jedoch schnell ab und verlieren ihre verrundete Form. Hinzukommen andere Verschleißerscheinungen, wie Verlust des Aufrichtvermögens der Borste etc. Es sollte deshalb eine Zahnbürste, die in der zahnmedizinisch empfohlenen Weise dreimal täglich benutzt wird, nach einigen Wochen durch eine neue ersetzt werden. Um den hohen Materialverlust zu vermeiden bzw. umgekehrt Resourcen zu schonen, gewinnen Zahnbürsten mit auswechselbarem Bürstenteil zunehmend an Bedeutung. Zum einen braucht nur das durch Verschleiß beanspruchte Teil weggeworfen zu werden, zum anderen wird dadurch auch der Benutzer eher dazu angeregt, den Austausch regelmäßig vorzunehmen. Schließlich ergibt sich für den Benutzer eine beachtliche Kostenersparnis, da der größere Teil der Zahnbürste weiterverwendbar ist.

Bei einer bekannten Zahnbürste (FR 2 544 497 A) weist der Griff im Bereich des Bürstenkopfs eine durchgehende Aussparung auf, die an der Borstenseite einen großen Querschnitt und am Rücken der Zahnbürste einen kleineren Querschnitt aufweist. Die Borsten sind in einem Träger eingebettet, der entsprechend angepaßte Querschnittsformen aufweist und in die Aussparung des Griffs eingesetzt wird und bei Bedarf durch Druck auf den rückseitigen Bereich ausgewechselt werden kann. Der Träger soll aus einem weichen, starren oder halbstarren Kunststoff bestehen. Er kann nur dadurch in der Aussparung gehalten werden, daß er gegenüber den Querschnitten der Aussparung ausreichend überdimensioniert ist, um ein Klemmen zu erreichen. Die Gefahr, daß sich der Träger unzeitig löst, ist relativ groß.

Das auswechselbare Bürstenteil muß am Kopf der Zahnbürste so festgelegt sein, daß es sich bei Benutzung nicht unzeitig löst. Andererseits sollte das Bürstenteil mit vergleichsweise geringem Kraftaufwand, insbesondere ohne Zuhilfenahme von Werkzeugen, von dem Kopf lösbar sein. Diese Bedingungen werden von einer Reihe von Ausführungen erfüllt. So ist es bekannt (DE 44 34 617 A1, DE 37 24 640 C2) den Kopf als einseitig offenes, Gehäuse auszubilden und innenseitig Nuten oder Vorsprünge und an dem Träger entsprechende Vorsprünge bzw. Nuten vorzusehen, die beim Eindrücken des Trägers in das Gehäuse von der offenen Seite miteinander verrasten. Dabei weist der Träger einen die offene Unterseite des Gehäuse übergreifenden Dichtrand auf. Um das Bürstenteil auswerfen zu können, ist an der Rückseite des Trägers ein zapfenartiger Ansatz vorgesehen, der in eine entsprechend geformte Durchbrechung am Rücken des Gehäuses eingreift und auf den von der Rückseite des Kopfs her Druck ausgeübt werden kann, um das Bürstenteil auszuwerfen.

Diese bekannten Ausführungen mit einer formschlüssigen Verbindung von Kopf und Bürstenteil haben den Nachteil, daß zwischen Kopf und Bürstenteil Spalte unvermeidbar sind, in die Flüssigkeiten, Zahnpflegemittelreste etc. eindringen, was zu hygienischen Problemen führen kann, da sich in feuchten Spalten bevorzugt Bakterien einnisten. Dieser Nachteil wird noch dadurch verstärkt, daß der üblicherweise aus einem Hartkunststoff bestehende Kopf durch die Haltekräfte andauernd beansprucht ist, was bei Kunststoffen bekanntlich zu Kriech- und Ermüdungserscheinungen führt. Dadurch wird wiederum die sichere Fixierung des Bürstenteils auf Dauer gefährdet. Zum anderen vergrößern sich die Spalte und damit die hygienischen Probleme.

Diese hygienischen Probleme werden bei einer anderen bekannten Ausführung (DE 196 24 962 A1) dadurch gelöst, daß der Ansatz an der Rückseite des Trägers im Kopf federnd eingerastet wird, so daß die Seitenwangen des Gehäuses und die entsprechenden Seitenflächen des Trägers keine Befestigungsfunktion erfüllen müssen und deshalb dicht und bündig einander anliegen können und Spalte zwischen beiden vermieden werden. Ähnliches versucht man durch Einlage von mehreren Dichtringen zu erreichen (DE 196 00 767 C1), was jedoch fertigungstechnisch aufwendig und funktionstechnisch nicht zuverlässig ist.

Nach einem anderen Vorschlag (DE 2 311 043 A1) besteht der Träger aus einem gummielastischen Material und ist kraftschlüssig in den Kopf eingesetzt. Der Kopf ist als kreisringförmiger Rahmen ausgebildet, der an der Ober- und Unterseite des Kopfs offen ist. Der gummielastische Träger wird in den Ring eingedrückt und zum Austauschen vom Rücken her ausgedrückt. Da der kreisförmige Kopf zwangsläufig nur einen relativ kleinen Durchmesser aufweisen kann und das ringförmige Gehäuse aus Stabilitätsgründen eine bestimmte Wandstärke nicht unterschreiten darf, ergibt sich zum einen nur ein kleines Borstenfeld, zum anderen ist das verformbare Volumen des Trägers nur gering, so daß ein Abdichten des Trägers gegen das Gehäuse nur bedingt möglich ist. Wird der Träger zur Erzielung ausreichender Dichtheit entsprechend überdimensioniert, ist der Verformungswiderstand beim Ein- und Ausdrücken entsprechend hoch, das Einsetzen und Auswerfen also erschwert. Bei der bekannten Ausführung bildet der Träger an der Rückseite eine Mulde und sammelt sich dort zwangsläufig Schmutz an.

Alle bekannten Ausführungen haben folgende Nachteile: um die Borsten im Träger zu verankern und ihnen eine ausreichende Auszugsfestigkeit zu geben, müssen sie auf einer gewissen Länge im Träger verankert sein. Bei üblichen Zahnbürsten richtet sich die Dicke des Kopfs im wesentlichen nach dieser Befestigungslänge. Bei einer Zahnbürste mit auswechselbarem Bürstenteil erhöht sich zwangsläufig die Dicke des Kopfs, da zu der Dicke des Trägers, die der notwendigen Befestigungslänge angepaßt sein muß, noch die Wandstärke des Rückens des Gehäuses hinzukommt. Demzufolge steigt die Bauhöhe im Bereich des Kopfs in einer für den Gebrauch unerwünschten Weise. Es soll aber der Kopf möglichst schlank sein, um auch bei beengtem Mundraum, insbesondere bei Kindern, und vor allem im äußeren Backenzahnbereich ein zu starkes Umlegen der Borsten zu vermeiden. Auch ist gelegentlich im Bereich des Kopfs eine gewisse Elastizität erwünscht, die nur bei entsprechend geringer Stärke des Kopfs zu erreichen ist. Diese Forderungen erfüllen die bekannten Zahnbürsten mit auswechselbarem Bürstenteil wegen ihrer zu großen Bauhöhe nicht.

Der Erfindung liegt die Aufgabe zugrunde, eine Zahnbürste mit auswechselbarem Bürstenteil unter Vermeidung der vorgenannten Nachteile zu schaffen.

Diese Aufgabe wird erfindungsgemäß dadurch gelöst, daß der Träger mit dem Ansatz aus einem gummielastischen Material besteht und gegen das Gehäuse und mit seinem Ansatz gegen die Durchbrechung gummielastisch abdichtet, und daß bei Druck auf den Ansatz sich dieser nach innen durchwölbt und die sich im Träger fortsetzende gummielastische Verformung des Trägers zum Lösen desselben von den Vorsprüngen führt.

Erfindungsgemäß besteht der Träger aus einem gummielastischen Material, das die Voraussetzung erfüllen muß, daß bei Druck auf die Rückseite des Trägers das Bürstenteil allein durch gummielastische Verformung des Trägers auswerfbar ist. Dies bedeutet umgekehrt, daß die Fixierung des Bürstenteils im Träger vornehmlich durch gummielastische Rückstellkräfte des Trägermaterials erfolgt. Die Haltekräfte, wie auch die Kräfte beim Auswerfen werden also weit überwiegend durch das gummielastische Material des Trägers aufgenommen und wirken sich weit weniger auf den Bürstenkopf aus, so daß es dort nicht zu bleibenden Verformungen kommen kann.

Die gummielastische Ausbildung des Trägers gibt weiterhin die Möglichkeit, die notwendigen Vorkehrungen zum Aufbringen der formschlüssigen Haltekräfte an beliebiger Stelle über der Bauhöhe des Trägers zu treffen. Zu diesem Zweck weist das Gehäuse an den dem Träger zugewandten Flächen Vorsprünge auf, die in den Träger formschlüssig eingreifen. Beim Auswechseln wird die Gummielastizität des Trägers genutzt, um den Formschluß aufzuheben.

Die Verformbarkeit des Trägers und des Ansatzes können aber unmittelbar zur elastischen Abdichtung des Gehäuses an allen offenen Seiten genutzt werden . Auf der anderen Seite muß trotz der gummielastischen Ausbildung des Trägers eine ausreichende Verankerung der Borsten gewährleistet sein. Dies gelingt bei der erfindungsgemäßen Ausbildung durch an sich bekannte Befestigungstechniken, nämlich durch Schweißen oder Einspritzen der Borstenenden. Diese Art der Befestigung hat gegenüber der herkömmlichen Stanztechnik, bei der die geschlauften Borstenbündel mit Ankern im Borstentäger befestigt sind, den Vorteil, daß sich die Befestigungslänge auf ein Minimum reduzieren läßt, so daß der Träger dünn ausgebildet werden kann und sich dadurch die Gesamtbauhöhe des Kopfs reduziert. Durch das Schweißen oder Einspritzen sind die Borsten trotz der elastischer Verformung des Trägers, insbesondere beim Auswerfen des Bürstenteils, ausreichend verankert. Es läßt sich insbesondere ohne Schwierigkeiten eine Auszugsfestigkeit von 25N verwirklichen, was mit der herkömmlichen Stanztechnik nicht möglich ist.

Mit Vorteil weist der Träger an der die Borsten tragenden Seite eine das Gehäuse an dessen Unterseite dicht abdeckende, umlaufende Randleiste auf, die sich aufgrund der gummielastischen Eigenschaften des Trägermaterials nach Art einer Dichtlippe dicht anlegt und zusätzlich einer Spaltbildung vorbeugt. Diese Dichtlippe kann den Kopf gegebenenfalls auch bis zu dessen Seitenflächen übergreifen und dadurch zugleich eine die Schleimhaut schützende Abdeckung der Außenseite des harten Bürstenkopfs bilden.

Die erfindungsgemäß vorgesehene Befestigung der Borsten mit dem Träger gibt die Möglichkeit, auch die Dichtlippe mit Borsten zu besetzen, so daß gegenüber allen anderen bekannten Ausführungen, bei denen der Borstenbesatz mit nennenswertem Abstand vom umlaufenden Rand des Kopfs angeordnet ist, die gesamte Breite des Kopfs genutzt bzw. umgekehrt, die Breite des Kopfs entsprechend reduziert werden kann.

Die Borsten können durch Aufschweißen oder Einschweißen befestigt sein. Vorzugsweise sind sie jedoch durch Einspritzen eingebettet, so weisen sie an ihren befestigungsseitigen Enden eine angeschmolzene verdickung auf, mittels der sie durch Umspritzen mit dem Trägermaterial in dem Träger eingebettet sind. Dabei hat es sich als vorteilhaft erwiesen, wenn die Verdickung einen allseitigen Überstand von 0,1 bis 0,2mm über dem Mantel der Borsten hat.

Mit den vorgenannten Maßnahmen ist gewährleistet, daß trotz der elastischen Verformung des Trägers beim Einsetzen oder Auswerfen die Borsten mit einer ausreichenden Auszugsfestigkeit gehalten sind.

Die Fixierung des Bürstenteils im Gehäuse kann auch dadurch geschehen, daß die Durchbrechung an den dem Träger zugewandten Flächen Vorsprünge aufweist, die in den Träger formschlüssig eingreifen.

Vorzugsweise aber ist vorgesehen, daß der Träger mit den Vorsprüngen an dem Gehäuse und/oder der Durchbrechung korrespondierende Vertiefungen aufweist. Diese Ausführung weist gegenüber der vorgenannten bzw. einer rein kraftschlüssigen Verbindung den Vorteil auf, daß der Zeitpunkt, in dem der Formschluß eintritt, sensitiv bemerkbar ist, der Benutzer also bemerkt, wann das Bürstenteil exakt fixiert ist.

Schließlich kann vorgesehen sein, daß die Durchbrechung am Rücken des Kopfs von einer flexiblen Scheibe abgedeckt ist, an der der Träger oder dessen Ansatz anliegt.

Auf diese Weise ist sichergestellt, daß der Kopf auch an der Rückseite hermetisch abgeschlossen ist.

Nachstehend ist die Erfindung anhand eines in der Zeichnung wiedergegebenen Ausführungsbeispiels beschrieben. In der Zeichnung zeigen:
- Figur 1: eine Teildarstellung einer Zahnbürste in Draufsicht auf den Rücken;
- Figur 2: einen Schnitt II-II gemäß Figur 1,
- Figur 3: eine Draufsicht auf den Borstensatz der Zahnbürste;
- Figur 4: einen Schnitt IV-IV gemäß Figur 3;
- Figur 5: einen der Fig. 4 ensprechenden Schnitt beim Auswerfen des Bürstenteils und
- Figur 6: einen der Fig. 4 entsprechenden Schnitt einer anderen Ausführungsform.

Die in den Figuren 1 bis 3 gezeigte Zahnbürste besteht aus einem abgebrochen wiedergegebenen länglichen Griff 1, einem Kopf 2 und einem auswechselbaren Bürstenteil 3, das einen Träger 4 mit dem Borstenbesatz 5 aus einzelnen Borstenbündeln 6 aufweist.

Der Kopf 2 der Zahnbürste ist als Gehäuse 7 ausgebildet, in das das Bürstenteil 3 mit seinem Träger 4 auswechselbar eingesetzt ist. Der Träger besteht aus einem gummielastischen Werkstoff, vorzugsweise einem Elastomer hoher Kompressibilität.

Das Gehäuse 7 weist als seitliche Begrenzung eine umlaufende Wange 8 auf, die zum Griff 1 hin durch eine Wand 9 geschlossen ist (Figur 2 und 4). Die umlaufende Wange 8 bildet mit der Wand 9 eine Art formstreifen Rahmen, der zusammen mit dem Rücken 10 einen nach unten offene Aufnahme für den Träger 4 bildet.

Beim gezeigten Ausführungsbeispiel weist das Gehäuse ferner eine Druchbrechung 11 auf. Der an der Seite des Borstenbesatzes 5 ebene Träger 4 besteht aus einem plattenförmigen Teil 13, dessen Umriß dem von der Innenseite der Wange 8 und der Wandung 9 gebildeten Umriß entspricht, sowie einem zapfenförmigen Ansatz 14, der die Durchbrechung 11 durchgreift und zugleich in diese elastisch eingepaßt ist. Der Ansatz 14 weist eine den Rücken 10 des Gehäuses 7 wenig überragende, freiliegende Stirnseite auf, die eine Druckfläche 15 bildet. Diese Druckfläche kann, wie Figur 1 zeigt, optisch hervorgehoben, gegebenenfalls auch oberflächig profiliert sein. Die Druchbrechung 11 kann aber auch durch eine flexible Scheibe aus einem Elastomer verschlossen sein, über die auf die Druckfläche 15 eingewirkt werden kann.

Der Querschnitt des Gehäuses 7 kann rechteckig kastenförmig sein. Dann reicht die elastische Verformung des Trägers zur Festlegung des Bürstenteils wie auch zur Abdichtung aus. Beim gezeigten Ausführungsbeispiel sind die Wagen 8 leicht nach innen geneigt. In diesem Fall sind an der Innenseite der Wangen 8 Rastnasen 12 angeordnet, denen entsprechend geformte Rastausnehmungen 16 im plattenförmigen Teil 13 des Trägers 4 zugeordnet sind.

Aus der Figur 2 und 4 gezeigten Gebrauchslage läßt sich das Bürstenteil 3 in einfacher Weise dadurch auswechseln und durch ein neues Bürstenteil ersetzen, daß mit einem Finger auf die Druckfläche 15 ein in Richtung zum Borstenbesatz 5 wirkender Druck ausgeübt wird, unter dem sich die Druckfläche 15 nach innen durchwölbt und die sich im Träger fortsetzende Umformung zum Lösen der Rastausnehmungen 16 von den Rastnasen 12 führt, so daß das Bürstenteil 3 herausgedrückt werden kann. Dabei spreizen sich die Bündel 5 nach außen ohne sich vom Träger 4 zu lösen.

Die Borsten 6 des Bürstenteils 3 sind auf den Träger 4 aufgeschweißt (Bündel 20) oder in den Träger eingeschweißt (Bündel 21) oder mit Verdickungen 17 versehen, die mit dem Trägermaterial umspritzt sind (Bündel 22).

Bei der Ausführungsform gemäß Fig. 1 bis 5 ist das plattenförmige Teil 13 des Trägers 4 mit einer umlaufenden Randleiste 23 versehen, die die offene Seite des Gehäuses 7 nach außen übergreift und eine Dichtlippe bildet, die zusätzliche Dichtfunktionen erfüllt und zudem die Kanten des Gehäuses 7 unter Bildung eines Schlaumhautschutzes abdeckt.

Bei dem Ausführungsbeispiel gemäß Fig. 6 ist an die Durchbrechung 11 am Rücken 10 des Gehäuses 7 eine zylindrische Wandung 18 angesetzt, die an ihrer im Gehäuse liegenden Stirnseite nach innen gerichtete Rastnasen 19 oder einen umlaufenden Rastwulst aufweist, der in eine entsprechend geformte Vertiefung(en) am Übergang des Ansatzes 14 in den plattenförmigen Teil 13 des Trägers 4 zusätzlich zur gummielastischen Verformung des Trägers eingreift.

## Patentansprüche

1. Zahnbürste mit einem Griff (1), einem als einseitig offenes, lang gestrecktes Gehäuse (7) ausgebildeten Kopf (2), einem in das Gehäuse auswechselbar eingesetzten Bürstenteil (3) mit einem Träger (4) und daran durch Schweißen oder Einspritzen befestigten Borsten (5), wobei der Träger an seiner Rückseite einen Ansatz (14) aufweist, der in eine Durchbrechung (11) am Rücken des Gehäuses (7) eingreift, und das Gehäuse (7) an den dem Träger (4) zugewandten Flächen Vorsprünge (12, 19) aufweist, die in den Träger (4) formschlüssig eingreifen und das Bürstenteil durch Druck auf den Ansatz aus dem Gehäuse auswerfbar ist, **dadurch gekennzeichnet, daß** der Träger (4) mit dem Ansatz (14) aus einem gummielastischen Material besteht und gegen das Gehäuse (7) und mit seinem Ansatz (14) gegen die Durchbrechung (11) gummielastisch abdichtet, und daß bei Druck auf den Ansatz (14) sich dieser nach innen durchwölbt und die sich im Träger (4) fortsetzende gummielastische Verformung des Trägers (4) zum Lösen desselben von den Vorsprüngen (12, 19) führt.

2. Zahnbürste nach Anspruch 1, **dadurch gekennzeichnet, daß** der Träger (3) an seiner die Borsten (6) tragenden Seite eine das Gehäuse (7) an seiner offenen Unterseite dicht abdeckende, umlaufende Randleiste (23) aufweist.

3. Zahnbürste nach Anspruch 2, **dadurch gekennzeichnet, daß** die Randleiste (23) das Gehäuse (7) bis zu dessen Seitenflächen übergreift.

4. Zahnbürste nach einem der Ansprüche 1 bis 3, **dadurch gekennzeichnet, daß** auch an der Randleiste (23) Borsten (6) befestigt sind.

5. Zahnbürste nach einem der Ansprüche 1 bis 4, **dadurch gekennzeichnet, daß** die Borsten (6) an ihren befestigungsseitigen Enden mit einer angeschmolzenen Verdickung (17) versehen und mittels dieser durch Umspritzen mit dem gummielastischen Trägermaterial im Träger (4) eingebettet sind.

6. Zahnbürste nach Anspruch 5, **dadurch gekennzeichnet, daß** die Verdickung (17) einen allseitigen Überstand von 0,1 bis 0,2mm über den Mantel der Borsten (6) hat.

7. Zahnbürste nach einem der Ansprüche 1 bis 6, **dadurch gekennzeichnet, daß** die Durchbrechung (11) die Vorsprünge (12, 19) aufweist.

8. Zahnbürste nach Anspruch 7, **dadurch gekennzeichnet, daß** der Träger (4) mit den Vorsprüngen (12, 19) an dem Gehäuse (7) und/oder der Durchbrechung (11) korrespondierende Vertiefungen (16) aufweist.

9. Zahnbürste nach einem der Ansprüche 1 bis 8, **dadurch gekennzeichnet, daß** die Durchbrechung (11) am Rücken (10) des Gehäuses (7) von einer flexiblen, den Druck beim Auswerfen aufnehmenden Scheibe abgedeckt ist, an der der Träger (4) mit seinem Ansatz (14) anliegt.

## Claims

1. Tooth brush comprising a handle (1), a head (2) formed as elongated housing (7) which is open on one side, a replaceable brush part (3) inserted into the housing comprising a support (4) and bristles (5) mounted thereto by welding or injection, wherein the support comprises a shoulder (14) at its rear side penetrating into an opening (11) at the back of the housing (7), the housing (7) having projections (12, 18) disposed on the surfaces facing the support (4) which positively engage in the support (4), and the brush part can be ejected from the housing through application of pressure onto the shoulder, **characterized in that** the support (4) comprising the shoulder (14) consists of rubber-elastic material and elastically seals against the housing (7) and, with its shoulder (14), against the opening (11), wherein in response to pressure applied thereto the shoulder (14) buckles in an inward direction and the associated rubber elastic deformation of the support (4) leads to its disengagement from the projections (12, 28).

2. Tooth brush according to claim 1, **characterized in that** the support (3) comprises, on its side carrying the bristles, (6) a continuous edge strip (23) tightly sealing the housing (7) at its open lower side.

3. Tooth brush according to claim 2, **characterized in that** the edge strip (23) overlaps the housing (7) up to its side surfaces.

4. Tooth brush according to any one of the claims 1 through 3, **characterized in that** bristles (6) are also mounted to the edge strip (23).

5. Tooth brush according to any one of the claims 1 through 4, **characterized in that** the bristle (6) ends to be mounted are provided with a molten enlargement (17) via which they are embedded in the support (4) through extrusion-coating with the rubber-elastic support material.

6. Tooth brush according to claim 5, **characterized in that** the enlargement (17) projects past the outer surface of the bristles (6) on all sides, by 0.1 to 0.2mm.

7. Tooth brush according to any one of the claims 1 through 6, **characterized in that** the opening (11) comprises the projections (12,19).

8. Tooth brush according to claim 7, **characterized in that** the support (4) comprises depressions (16,19) which correspond to the projections (12,18) on the housing (7) and/or the opening (11).

9. Tooth brush according to any one of the claims 1 through 8, **characterized in that** the opening (11) is covered at the back (10) of the housing (7) by a flexible disc accommodating the ejection pressure, against which the shoulder (14) of the support (4) seats.

## Revendications

1. Brosse à dents comportant un manche (1), une tête (2) conformée en logement (7) allongé ouvert sur un de ses côtés latéraux, une pièce de brosse (3) introduite de manière intercheangable dans le logement comprenant un support (4) et des poils (5) qui y sont fixés par soudage ou injection, le support présentant sur sa face arrière un épaulement (14) venant en prise dans un perçage (11) sur la face arrière du logement (7), le logement (7) présentant sur les surfaces en regard du support (4) des saillies (12,19) venant en prise à ajustement de forme dans le support (4), et la pièce de brosse pouvant être éjectée du logement par pression sur l'épaulement, **caractérisée en ce que** le support (4) avec son épaulement (14) est réalisé dans un matériau élastique à la manière de la gomme et assure par son élasticité l'étanchéité par contact contre le logement (7) et par contact de son épaulement (14) contre le perçage (11), et qu'en exerçant une pression sur l'épaulement (14), celui-ci se bombe vers l'intérieur et la déformation élastique se poursuivant dans le support (4) entraîne la libération de celui-ci des saillies (12,19).

2. Brosse à dents selon la revendication 1, **caractérisée en ce que** le support (4) présente sur sa face portant les poils (6) un rebord (23) périmétrique couvrant de manière étanche le logement (7) sur sa face inférieure ouverte.

3. Brosse à dents selon la revendication 2, **caractérisée en ce que** le rebord (23) recouvre le logement (7) jusqu'à ses faces latérales.

4. Brosse à dents selon l'une quelconque des revendications 1 à 3, **caractérisée en ce que** des poils sont également fixés sur le rebord (23).

5. Brosse à dents selon l'une quelconque des revendications 1 à 4, **caractérisée en ce que** les poils (6) présentent à leur extrémité de fixation un renflement (17) formé par fusion et qu'ils sont noyés dans le support (4) au moyen de ce renflement en couvrant celui-ci par extrusion du matériau élastique constituant le support.

6. Brosse à dents selon la revendication 5, **caractérisée en ce que** le renflement (17) dépasse de tous côtés de 0,1 à 0,2 mm l'enveloppe des poils (6).

7. Brosse à dents selon l'une quelconque des revendications 1 à 6, **caractérisée en ce que** le perçage (11) présente les saillies (12,19).

8. Brosse à dents selon la revendication 7, **caractérisée en ce que** le support (4) présente des évidements (16) correspondant aux saillies (12,19) du logement (7) et/ou du perçage (11).

9. Brosse à dents selon l'une quelconque des revendications 1 à 8, **caractérisée en ce que** le perçage (11) sur la face arrière (10) du logement (7) est recouvert par une rondelle flexible absorbant la pression lors de l'éjection, sur laquelle le support (4) vient s'appliquer par son épaulement (14).
